# EUROPÄISCHE PATENTSCHRIFT

(11) **EP 0 170 718 B1**
(45) Veröffentlichungstag und Bekanntmachung des Hinweises auf die Patenterteilung: **23.12.1987**
(21) Anmeldenummer: 84109561.5
(22) Anmeldetag: 10.08.1984
(51) Int. Cl.: B65H 75/10, B65D 59/02

(54) **Verformungssicherung für Grosswickel**
Deformation safety for heavy rolls
Sécurité à la déformation pour rouleaux lourds

(43) Veröffentlichungstag der Anmeldung: 12.02.1986
(73) Patentinhaber: Werzalit - Werke J.F. Werz KG, D-7141 Oberstenfeld (DE)
(72) Erfinder: Nülle, Henner, Bolivar Ohio 44612 (US); Munk, Edmund, D-7141 Oberstenfeld (DE)
(74) Vertreter: Bögl, Wolfgang, Dipl.-Ing.

## Beschreibung

Die Erfindung betrifft eine in den zylindrischen Hohlraum eines Großwickels, wie einen Aluminium- oder Stahlbandwickel, einsetzbare nabenförmige Verformungssicherung in der Gestalt einer kreisförmigen Ronde, welche in ihrem Zentrum eine zylindrische Öffnung besitzt (US-A-4 015 711).

Die Erfindung bezieht sich auf Großwickel aus Aluminium- oder Stahlband, welche als Halbfertigfabrikate zur Weiterverarbeitung vom Walzwerk zu einer Fabrik transportiert werden müssen, in welcher aus dem Band Fertigprodukte, beispielsweise Bierdosen, hergestellt werden. Diese Großwickel werden aufrechtstehend auf Paletten angeordnet transportiert. Es kann vorkommen, daß sich die ein hohes Gewicht besitzenden Wickel bei einer starken positiven oder negativen Beschleunigung des Transportfahrzeuges verschieben und gegeneinander stoßen. Dabei können die Wickel derart verformt werden, daß sie in der Fabrik nicht mehr abgearbeitet, d. h. abgewickelt werden können.

Es ist daher bekannt, wenigstens in das obere Ende des zylindrischen Hohlraumes des Wickels eine Verformungssicherung einzusetzen. Bekannte Verformungssicherungen für Großwickel bestehend aus mehreren kreisförmigen Sperrholzscheiben, welche miteinander verleimt sind.

Diese bekannten Verformungssicherungen weisen insbesondere den Nachteil auf, daß sie infolge ihrer Starrheit die auf den Wickel ausgeübten und auf die Verformungssicherung übertragenen Radialkräfte nicht kompensieren können. Die Verformungssicherungen werden von diesen Kräften an ihrem äußeren Rand wieder in einzelne Scheiben zerlegt und von dem axial nach außen gerichteten Anteil der Kräfte aus dem Wickel herausgedrückt. Außerdem sind die bekannten Verformungssicherungen relativ kostspielig in der Herstellung und weisen ein verhältnismäßig hohes Gewicht auf.

Aus der US-A-4,015,711 ist eine Verformungssicherung bekannt, welche im wesentlichen topfförmig ausgebildet und im Boden mit einer kreisförmigen Öffnung versehen ist. Sie soll hauptsächlich bei Wickeln aus Papierband oder Kunststoffolien eingesetzt werden. Hinweise in der Veröffentlichung deuten darauf hin, daß diese bekannte Verformungssicherung einstückig aus Kunststoff hergestellt sein soll. Diese bekannte Verformungssicherung ist nicht stabil genug, um bei Großwickeln aus Aluminium- oder Stahlbändern als Verformungssicherung verwendet zu werden.

Aus der US-A-1,919,769 ist eine Verformungssicherung bekannt, welche ebenfalls eine topfförmige Gestalt aufweist, deren Boden jedoch in etwa trichterförmig ausgebildet ist. Diese bekannte Verformungssicherung soll in die Enden eines zylindrischen Wickelkernes eingesetzt werden, auf welchen Papierbänder gewickelt sind. Sie soll aus Metallblech hergestellt sein. Wenn eine solche bekannte Verformungssicherung so ausgestaltet werden sollte, daß sie für Großwickel aus Aluminium- oder Stahlbändern brauchbar wäre, dann müßten wesentlich stärkere Metallbleche verwendet werden, welche nicht mehr so einfach verformt werden können. Diese bekannte Verformungssicherung ist für den Einsatz bei Großwickeln - falls überhaupt brauchbar-- zu kostspielig.

Aus der US-A-3,567,146 ist eine Verformungssicherung für Wickel aus Papierbändern bekannt, welche aus zwei ineinandergesetzten topfförmigen Gebilden bestehen, welche durch einstückig angeformte Versteifungsstege miteinander verbunden und in einer bestimmten Lage zueinander gehalten sind. Wenn diese bekannte Verformungssicherung für Großwickel aus Aluminium-oder Stahlbändern ausgelegt werden müßte, würde dies zu einem unwirtschaftlichen Produkt führen.

Aus der US-A-3,627,220 ist eine einstückig aus Kunststoff gespritzte Verformungssicherung zum Einsetzen in die Enden von zylindrischen Papierrohren bekannt, auf welchen Wickel aus Papierbändern oder Kunststoffolien angeordnet sind. Diese bekannte Verformungssicherung besteht aus einem Ring mit U-förmigem Querschnitt, bei dem zwischen den beiden Schenkeln des U eine Mehrzahl von Versteifungsstegen angeordnet ist. Auch diese bekannte Verformungssicherung, würde sie für den Einsatz bei Großwickeln aus Aluminium- oder Stahlbändern ausgelegt, könnte nicht wirtschaftlich hergestellt werden.

Der Erfindung liegt daher die Aufgabe zugrunde, eine Verformungssicherung zu schaffen, welche selbst bei starker radialer Krafteinwirkung auf den Wickel eine solche Form behält, daß der Wickel noch abgearbeitet werden kann und welche trotzdem in dem zylindrischen Hohlraum des Wickels zurück bleibt. Außerdem soll die neue Verformungssicherung leichter und kostengünstiger als die bekannten Verformungssicherungen herstellbar sein.

Diese Aufgabe ist erfindungsgemäß dadurch gelöst, daß die Ronde einen solchen U-förmigen Querschnitt aufweist, bei dem der waagerechte Schenkel konkav nach außen gekrümmt und der innere Schenkel gegenüber der Symmetrieachse nach innen zu derselben hin leicht geneigt ist.

Eine solche Verformungssicherung erfüllt die vorstehend aufgezeigten Forderungen.

Vorteilhafte Ausgestaltungen der Erfindung sind in den Ansprüchen 2 bis 4 enthalten, welche anhand der Figuren 1 bis 3 nachstehend näher erläutert ist. Es zeigen :
Fig. 1 einen Großwickel mit eingesetzter Verformungssicherung,
Fig. 2 den Querschnitt der neuen Verformungssicherung und
Fig. 3 den Ausschnitt aus zwei neuen, gestapelten Verformungssicherungen gemäß Fig. 2.

Fig. 1 zeigt einen zum Transport bereiten Großwickel 1, der hochkant auf der Palette 2 abgestellt ist. Wenigstens in ein Ende, nämlich in das obere Ende des zylindrischen Hohlraums 3 des Großwickels 1 ist die Verformungssicherung 4 eingesetzt, welche verhindern soll, daß Kräfte, welche in Richtung der Pfeile auf den Großwickel 1 wirken, diesen derart verformen, daß er nicht mehr abgearbeitet werden kann.

Fig. 2 zeigt den Querschnitt der neuen Verformungssicherung 4. Sie besteht aus einem Ring mit U-förmigem Querschnitt und der zylindrischen Öffnung 5. Der U-förmige Querschnitt besteht aus dem leicht gewölbten waagerechten Schenkel 6, dem inneren Schenkel 7 und dem äußeren Schenkel 8. Der innere Schenkel 7 weist eine Schrägstellung zur Längsachse der Verformungssicherung auf und ist an seinem freien Ende mit der Stufe 9 versehen. Auf dem freien Ende des äußeren Schenkels 8 sind Stege 10 befestigt und zwar vorzugsweise drei Stück, welche jeweils um 120 Winkelgrade gegeneinander versetzt sind.

Wenn die in Fig. 2 gezeigte Verformungssicherung 4 in den zylindrischen Hohlraum 3 des Großwickels 1 eingesetzt, radial angreifenden Kräften ausgesetzt wird, dann wird die daraus resultierende Energie im waagerechten Schenkel 6 in Verformungsenergie umgesetzt, welches dazu führt, daß er aus der gewölbten Gestalt in eine S-förmige Gestalt übergeht. Selbst wenn die radialen Kräfte so stark sei.n sollten, daß der äußere Schenkel 8 wegbricht, dann ist der Rest der Verformungssicherung noch in der Lage, den zylindrischen Hohlraum 3 derart zu erhalten, daß der Großwickel 1 abgearbeitet werden kann.

Fig. 3 verdeutlicht die Funktion der Stufe 9. Sie erleichtert das Stapeln einer größeren Anzahl der Verformungssicherungen.

Es hat sich herausgestellt, daß die neue Verformungssicherung 4 kostengünstiger und mit geringerem Gewicht hergestellt werden kann, wenn sie einstückig aus einem nicht steigfähigen Gemisch lignozellulosehaltiger Teilchen und einem wärmehärtenden Bindemittel gepreßt sind.

Bei dem nicht steigfähigen Gemisch handelt es sich beispielsweise um lignozellulosehaltige Faserstoffe, wie zerkleinerte und getrocknete Holzspäne, Bagassefasern u. ä., die mit einem wärmehärtenden Kunstharz, wie einem Melamin-, Harnstofformaldehyd- oder Phenolformaldehydharz vermischt sind. Anstelle der zerkleinerten und getrockneten Holz- oder Bagassefasern können aber auch Fasern anderer Werkstoffe, wie Glasfasern, Steinwolle oder Asbestfasern, allein oder mehrere derselben miteinander gemischt, verwendet werden, denen entsprechende, vorzugsweise organische Bindemittel zugesetzt sind.

## Patentansprüche

1. In den zylindrischen Hohlraum eines Großwickels, wie einen Aluminium- oder Stahlbandwickel, einsetzbare nabenförmige Verformungssicherung in der Gestalt einer kreisförmigen Ronde. welche in ihrem Zentrum eine zylindrische Öffnung besitzt, dadurch gekennzeichnet, daß die Ronde einen solchen U-förmigen Querschnitt aufweist, bei dem der waagerechte Schenkel (6) konkav nach außen gekrümmt und der innere Schenkel (7) gegenüber der Symmetrieachse nach innen zu derselben hin leicht geneigt ist.

2. Verformungssicherung nach Anspruch 1, dadurch gekennzeichnet, daß der innere senkrechte Schenkel (7) des U-förmigen Querschnitts eine größere Länge als der äußere senkrechte Schenkel (8) besitzt und an seinem freien Ende mit einer Schräge oder Stufe (9) versehen ist.

3. Verformungssicherung nach den Ansprüchen 1 und 2, dadurch gekennzeichnet, daß auf der Oberfläche des freien Endes des äußeren Schenkels (8) wenigstens zwei, dessen radiale Begrenzung überragende Stege (10) befestigt sind.

4. Verformungssicherung nach den Ansprüchen 1 bis 3, dadurch gekennzeichnet, daß die Ronde einstückig aus einem Gemisch von lignozellulosehaltigen Faserstoffen und wärmehärtenden Bindemitteln gepreßt ist.

## Claims

1. Hub-shaped deformation-protection device capable of being inserted into the cylindrical hollow space of a large-size winding, such as an aluminum- or steel-tape winding, with the device having the form of a circular ronde which has a cylindrical opening in its center, characterized in that said ronde has a U-shaped cross-section, with the horizontal leg (6) thereof being concavely bent toward the outside, and with the inner leg (7) thereof, as compared to the axis of symmetry, being slightly inclined inwardly in relation thereto.

2. A deformation-protection device as claimed in claim 1, characterized in that said inner vertical leg (7) of said U-shaped cross-section has a length which is greater than that of the outer vertical leg (8), and is provided at its free end with a slope or step (9).

3. A deformation-protection device as claimed in claims 1 and 2, characterized in that to the surface of said free and of said outer leg (8) there are mounted at least two ridges (10) projecting over the radial limitation thereof.

4. A deformation-protection device as claimed in claims 1 to 3, characterized in that said ronde is pressed in one piece from a mixture of lignocellulose-containing fibrous materials and thermosetting binders.

## Revendications

1. Elément de protection contre les déformations en forme de moyeu, qui est insérable dans la cavité cylindrique d'un gros rouleau, tel qu'un rouleau de bande d'aluminium ou de bande d'acier, et qui présente la configuration d'un flasque circulaire possédant, en son centre. une ouverture cylindrique, caractérisé en ce que le flasque circulaire présente, en section transversale, la forme d'un U dont la branche horizontale (6) est cintrée vers l'extérieur, sous une forme concave et dont la branche intérieure (7) est légèrement inclinée par rapport à l'axe de symétrie en s'éloignant de celui-ci vers l'intérieur.

2. Elément de protection contre les déformations selon la revendication 1, caractérisé en ce que la branche verticale intérieure (7) de la section en forme de U possède une plus grande longueur que la branche verticale extérieure (8) et est pourvue, à son extrémité libre, d'un chanfrein ou gradin (9).

3. Elément de protection contre les déformations selon les revendications 1 et 2, caractérisé en ce que, sur la surface supérieure de l'extrémité libre de la branche extérieure (8), sont fixées au moins deux barrettes (10) saillant au-delà de la surface de limitation radiale de celle-ci.

4. Elément de protection contre les déformations selon les revendications 1 à 3, caractérisé en ce que le flasque circulaire est réalisé en une seule pièce par compression d'une composition de matières fibreuses contenant de la lignocellu- lose, mélangées à des liants thermodurcissables.
